# EUROPÄISCHE PATENTANMELDUNG

(11) **EP 1 120 506 A1**
(43) Veröffentlichungstag der Anmeldung: **01.08.2001**
(21) Anmeldenummer: 01890018.3
(22) Anmeldetag: 23.01.2001
(51) Int. Cl.: E04B 2/14, B28B 3/26

(54) **Lochziegel sowie Verfahren zu seiner Herstellung**

(30) Priorität: 25.01.2000 AT 1072000
(71) Anmelder: EICHHORN EPL AG, CH-6343 Rotkreuz (CH)
(72) Erfinder: Eichhorn, Wolfgang, 3372 St. Georgen am Ybbsfeld (AT)
(74) Vertreter: Müllner, Erwin, Dr.

(57) **Zusammenfassung**

Der Lochziegel (1) hat vier Außenwände, nämlich zwei Längswände (2, 3) und zwei Querwände (4, 5), sowie Längsstege (6) und Querstege (7), so dass sich ein Lochmuster ergibt. Zur Erhöhung der Wärmeisolation sind in den Querwänden (4, 5) oder in den Querstegen (7) Löcher (9, 10, 11), insbesondere Schlitze, vorgesehen. Diese sind kürzer als die entsprechende Dimension des Ziegels (1) und höchstens so breit wie der Abstand benachbarter Längswände (2, 3) oder Längsstege (6). Vorzugsweise ist nur ein Teil der Querwände (4, 5) und Querstege (7) mit Löchern (9, 10, 11) versehen, sodass der Rest die volle Tragfähigkeit hat.

## Beschreibung

Die vorliegende Erfindung betrifft einen Lochziegel mit vier Außenwänden, nämlich mit zwei Längswänden und mit zwei Querwänden, sowie mit Längsstegen und mit Querstegen.

Sie betrifft weiters ein Verfahren zur Herstellung eines Ziegels, bei dem man Lehm bzw. Ton strangpresst, in der Ziegelhöhe entsprechenden Abständen schneidet, trocknet und dann brennt.

Es sind Ziegel aus gebrannten Lehm bzw. Ton als Hochlochziegel oder Langlochziegel mit den unterschiedlichsten Lochbildern bekannt. Diese Lochbilder werden durch die Längsstege und Querstege gebildet. Sie erstrecken sich über die Ziegellänge und Ziegelbreite und dienen dazu, die Wärmeleitfähigkeit des Ziegels möglichst gering zu halten. Man bevorzugt daher solche Lochbilder, wo der Weg zwischen den beiden Längswänden entlang der Längsstege und Querstege mäanderförmig und somit sehr lang ist. Hergestellt werden solche Ziegel, indem man Lehm bzw. Ton strangpresst, in der Ziegelhöhe entsprechenden Abständen schneidet, trocknet und dann brennt.

Es ist Aufgabe der vorliegenden Erfindung, die Wärmeleitfähigkeit solcher Ziegel noch weiter herabzusetzen.

Diese Aufgabe wird durch einen Lochziegel der eingangs genannten Art erfindungsgemäß dadurch gelöst, dass in den Querwänden oder in den Querstegen Löcher vorgesehen sind, die kürzer sind als die entsprechende Dimension des Ziegels, und die höchstens so breit sind wie der Abstand benachbarter Längswände oder Längsstege.

Durch die Löcher in den Querstegen bzw. Querwänden wird die Wärmeleitung an diesen Stellen unterbrochen, sodass die Wärmeleitfähigkeit insgesamt herabgesetzt wird. Die Löcher sollen kürzer sein als die entsprechende Dimension des Ziegels, das heißt die Querwände bzw. Querstege dürfen nicht vollständig durchtrennt sein, damit die mechanischen Eigenschaften des Ziegels nicht allzu stark verschlechtert werden. (Die "entsprechende Dimension" ist also bei Hochlochziegeln die Höhe und bei Langlochziegeln die Länge.) Es ist von der Herstellung her am einfachsten, die Querstege oben und unten zu entfernen und nur in der Mitte stehen zu lassen. Bei den außen liegenden Querwänden können die Löcher leicht an beliebigen Stellen angebracht werden.

Vorzugsweise sind die Löcher als Schlitze ausgebildet. Diese Schlitze können sich bis zur Oberseite oder der Unterseite des Ziegels erstrecken.

Es ist zweckmäßig, wenn nur ein Teil der Querwände und Querstege mit Löchern versehen ist. Ziegel sind erfahrungsgemäß nicht gleichmäßig über ihren Querschnitt mechanisch belastet. Zumeist ist die Belastung innen höher als außen. Wenn nur ein Teil der Querstege und Querwände mit Löchern versehen ist, wird man den Ziegel so einsetzen, dass die Löcher an der Außenseite zu liegen kommen. Es ist dann lediglich der Bereich des Ziegels geschwächt, der statisch ohnehin nur weniger belastet ist, so dass solch ein Ziegel in mechanischer Hinsicht einem Ziegel ohne Löcher in den Querwänden bzw. Querstegen praktisch gleichwertig ist, obwohl er bezüglich der Wärmeleitfähigkeit weit überlegen ist.

Die Ziegel können als Hochlochziegel oder als Langlochziegel ausgeführt sein.

Um solche Ziegel herzustellen, wandelt man das eingangs genannte Verfahren dahingehend ab, dass man vor und/oder nach dem Brennen in den Querwänden oder Querstegen Löcher bohrt, schleift, fräst oder schneidet.

Anhand der beiliegenden Figuren wird die vorliegende Erfindung näher erläutert. Es zeigt: Fig. 1 einen erfindungsgemäßen Ziegel in Draufsicht; Fig. 2 eine Ansicht gemäß Pfeil II in Fig. 1; und Fig. 3 einen Schnitt entlang der Linie III-III in Fig. 1.

Der Ziegel 1 weist zwei Längswände 2, 3 und zwei Querwände 4, 5 auf. Zwischen den Längswänden 2, 3 und parallel zu diesen befinden sich mehrere Längsstege 6, die über Querstege 7 miteinander bzw. mit den Längswänden 2, 3 verbunden sind. Die Querstege 7 sind gegeneinander versetzt angeordnet, sodass die Wärme von der einen Längswand 2 zur anderen Längswand 3 nur über einen entsprechend langen, mäanderförmigen Weg (Pfeil 8) gelangen kann.

Die Querwände 4, 5 haben eine Kontur mit Vorsprüngen 15, zwischen denen sich Vertiefungen befinden, so dass ein weiterer Ziegel, der links oder rechts angesetzt wird, sich automatisch zentriert.

Erfindungsgemäß sind in den Querwänden 4, 5 und/oder in den Querstegen 7 Löcher 9, 10, 11 (siehe Fig. 2 und 3) vorgesehen. In die Querwände 4, 5 können leicht schlitzförmige Löcher 9 (siehe Fig. 2) an beliebigen Stellen gefräst werden. Bei den Querstegen 7 ist es am einfachsten, oben und unten ein Stück mit einer Trennscheibe wegzuschleifen, sodass sich oben und unten schlitzförmige Löcher 10 bzw. 11 (siehe Fig. 3) ergeben. Es ist aber natürlich ebenso möglich, in den Querwänden 4, 5 Löcher vorzusehen, die bis ganz nach oben oder unten durchgehen, oder in den Querstegen 7 Löcher, die irgendwo in der Mitte liegen.

Wie man in den Fig. 2 und 3 sieht, sind die Löcher 9, 10, 11 nur auf einer Seite der Längsmittelebene des Ziegels vorgesehen (auf der linken Seite, so wie in den Fig. 2 und 3 gesehen). Diese Seite ist natürlich statisch weniger belastbar. Die rechte Seite dient daher zur Tragfähigkeit, die linke Seite zur Wärmeisolation.

## Patentansprüche

1. Lochziegel (1) mit vier Außenwänden, nämlich mit zwei Längswänden (2, 3) und mit zwei Querwänden (4, 5), sowie mit Längsstegen (6) und mit Querstegen (7), **dadurch gekennzeichnet,** dass in den Querwänden (4, 5) oder in den Querstegen (7) Löcher (9, 10, 11) vorgesehen sind, die kürzer sind als die entsprechende Dimension des Ziegels (1), und die höchstens so breit sind wie der Abstand benachbarter Längswände (2, 3) oder Längsstege (6).

2. Ziegel (1) nach Anspruch 1, **dadurch gekennzeichnet,** dass die Löcher (9, 10, 11) als Schlitze ausgebildet sind.

3. Ziegel (1) nach Anspruch 1 oder 2, **dadurch gekennzeichnet,** dass nur ein Teil der Querwände (4,5) und Querstege (7) mit Löchern (9, 10, 11) versehen ist.

4. Ziegel (1) nach einem der Ansprüche 1 bis 3, **dadurch gekennzeichnet,** dass die Ziegel (1) als Hochlochziegel oder als Langlochziegel ausgeführt sind.

5. Verfahren zur Herstellung eines Ziegels nach einem der Ansprüche 1 bis 4, bei dem man Lehm bzw. Ton strangpresst, in der Ziegelhöhe entsprechenden Abständen schneidet, trocknet und dann brennt, **dadurch gekennzeichnet,** dass man vor und/oder nach dem Brennen in den Querwänden oder Querstegen Löcher bohrt, schleift, fräst oder schneidet.
